# EUROPÄISCHE PATENTSCHRIFT

(11) **EP 1 782 892 B1**
(45) Veröffentlichungstag und Bekanntmachung des Hinweises auf die Patenterteilung: **14.03.2012**
(21) Anmeldenummer: 06021684.3
(22) Anmeldetag: 17.10.2006
(51) Int. Cl.: B05C 9/10, B08B 3/04, F26B 3/34, F26B 15/14

(54) **Verfahren zur Oberflächenbehandlung von Werkstücken**
Method for treating the surfaces of workpieces
Procédé de traitement de surfaces de pièces

(30) Priorität: 07.11.2005 DE 102005053327
(43) Veröffentlichungstag der Anmeldung: 09.05.2007
(73) Patentinhaber: Eisenmann AG, 71032 Böblingen (DE)
(72) Erfinder: Flothmann, Wieland, 71159 Mötzingen (DE); Schmidt, Roger, 71088 Holzgerlingen (DE)
(74) Vertreter: Ostertag, Ulrich

(56) Entgegenhaltungen:
- EP-A- 0 963 795
- EP-A- 1 327 844
- WO-A-02/31065
- WO-A-03/064061
- DE-A1- 10 036 561
- DE-A1-102004 001 385
- US-A- 5 346 722
- US-A1- 2004 253 452

## Beschreibung

Die Erfindung betrifft ein Verfahren zur Oberflächenbehandlung von Werkstücken nach dem Oberbegriff des Anspruchs 1.

Bekannte Verfahren der eingangs genannten Art werden beispielsweise eingesetzt, um Werkstücke, insbesondere Fahrzeuganbauteile, in chemischen Bädern oder Spülungen mit insbesondere Fettentfernern und/oder Tensiden für eine anschließende Lackierung vorzubehandeln. Damit eine gute Haftung des Lacks sichergestellt ist, Beschichtungsfehler durch anhaftende Wasserreste und eine Blasenbildung vermieden werden, muss auf den Oberflächen der Werkstücke haftende Behandlungsflüssigkeit, insbesondere Wasser in Tropfenform, entfernt werden. Dies geschieht durch Trocknen mit speziellen Trocknereinrichtungen.

Es ist bekannt, hierfür Umlufttrockner, beispielsweise Konvektionstrockner, zu verwenden, bei denen die Werkstücke in einer Trocknerkabine mit meist sehr heißer Luft angeblasen und getrocknet werden und die dann feuchtwarme Abluft aus der Trocknerkabine abgeführt wird. Bei der Trocknung von Kunststoffen darf die Trocknungstemperatur 90°C bis 100°C nicht überschreiten, da diese sonst instabil werden.

Andere bekannte Trocknereinrichtungen verwenden Kondensationstrockner, mit denen zeit- und energieaufwendig die Oberflächen der Werkstücke getrocknet werden.

Darüber hinaus ist bekannt, Wasserlacke auf Kunststoffoberflächen mit Mikrowellen zu trocknen. Um eine hohe Lackierqualität zu erreichen, ist eine gleichmäßige Trocknung des vollflächigen Lacküberzugs, der die Oberfläche des Werkstücks mit bildet, notwendig. Mit Mikrowellen wird dort selbstregulierend und volumetrisch über den ganzen Lacküberzug getrocknet. Um Blasenbildung und/oder chemische Reaktionen in der Lackschicht zu vermeiden, muss der selbstregulierende Prozess über den Wassergehalt und die optimierten Adsorptionseigenschaften des Wasserlacks gesteuert werden. An das Trocknen von Wasserlacken werden daher völlig andere Anforderungen gestellt als an das Trocknen von Haftwasser auf Oberflächen der Werkstücke. Das Haftwasser haftet nämlich in Form von einzelnen, größtenteils unzusammenhängenden Tropfen auf den Oberflächen der Werkstücke. Beim Trocknen von Haftwasser ist daher eine vollflächige Erwärmung über der gesamten Oberfläche gar nicht erwünscht. Im Gegenteil, idealerweise sollten lediglich die Tropfen lokal erhitzt und verdampft werden, um eine schnelle Trocknung mit einem großen energetischen Wirkungsgrad zu erzielen. Außerdem spielen die Adsorptionseigenschaften der Werkstückoberflächen beim Trocknen von Haftwasser keine Rolle. Es liegen daher völlig unterschiedliche, sogar voneinander wegweisende, Anforderungen an die Trocknereinrichtung vor, so dass bekannte Mikrowellentrockner, wie sie zum Trocknen von Wasserlacken verwendet werden, bisher zum Trocknen von Haftwasser auf Oberflächen von Werkstücken überhaupt nicht in Betracht gezogen wurden.

Ein Verfahren der eingangs genannten Art wird auch bei der Grundierung von Sinterkörpern verwendet, wie dies aus der US 5 346 722 bekannt geworden ist. Dort ist allerdings das Ziel, Mikrorisse und ggf. Mikroporen mit einer Pufferlösung gefüllt zu halten, ehe die Grundierung aufgetragen wird, wodurch eine erhöhte Temperaturschockresistenz erzielt werden soll. Eine vollständige Trocknung des Sinterkörpers vor Aufbringung der Grundierung ist dort also unerwünscht.

Aufgabe der vorliegenden Erfindung ist es, ein Verfahren der eingangs genannten Art so zu gestalten, dass einzelne Tropfen einer wasserhaltigen Behandlungsflüssigkeit, insbesondere Wasser, auf der Oberfläche der Werkstücke technisch einfach, schnell und mit großem energetischen Wirkungsgrad entfernt werden können.

Diese Aufgabe wird erfindungsgemäß durch ein Verfahren mit den im Anspruch 1 angegebenen Merkmalen gelöst.

Das erfindungsgemäße Verfahren ist dadurch gekennzeichnet, dass die Behandlungsflüssigkeit zuerst durch Anblasen der Werkstücke bis auf tropfenförmige Restmengen von der Oberfläche der Werkstücke entfernt wird und die tropfenförmigen Restmengen danach mit Mikrowellen entfernt werden, so dass die Behandlungsflüssigkeit, insbesondere das Wasser, rückstandslos entfernt wird. Mit Mikrowellen wird auf den Oberflächen der Werkstücke haftende Behandlungsflüssigkeit schnell und mit einen großen energetischen Wirkungsgrad erhitzt und verdampft. Hierbei werden auch schöpfende Stellen und kapillare Bereiche getrocknet, ohne dass die Werkstücke selbst erwärmt werden müssen. Durch das Wegblasen eines Großteils der Behandlungsflüssigkeit vor dem Trocknen mit Mikrowellen wird der Trocknungsvorgang deutlich beschleunigt und darüber hinaus Energie eingespart.

Die Werkstücke können auf diese Weise gereinigt, mit der Behandlungsflüssigkeit gespült, und anschließend direkt getrocknet werden. Dadurch, dass die Behandlungsflüssigkeit, insbesondere das Wasser, hierbei rückstandslos entfernt wird, ist keine Nacharbeitung der Oberfläche erforderlich.

Die Werkstücke können abgekühlt werden, nachdem noch haftende Behandlungsflüssigkeit mit Mikrowellen getrocknet wurde. Das Abkühlen der Werkstücke im Anschluss an die Mikrowellen-Trocknung hat den großen Vorteil, dass die Werkstücke danach ganz ohne oder ohne lange Abkühlzeiten direkt lackiert werden können.

Ausführungsbeispiele der Erfindung werden nachfolgend anhand der Zeichnung näher erläutert; es zeigen
- Figur 1: schematisch eine Draufsicht einer Vorbehandlungsvorrichtung zur nass-chemischen Vorbehandlung von Werkstückoberflächen;
- Figur 2: schematisch eine Draufsicht einer Mikrowellenzone der Vorbehandlungsvorrichtung aus Figur 1 im Detail;
- Figur 3: schematisch eine isometrische Detaildarstellung der Mikrowellenzone aus Figur 2 im Bereich eines Magnetronrings.

In Figur 1 ist eine insgesamt mit dem Bezugszeichen 1 versehene Vorbehandlungsvorrichtung zur nass-chemischen Vorbehandlung von Oberflächen von anschließend zu lackierenden Werkstücken 3 aus Kunststoff in der Draufsicht dargestellt.

Die Vorbehandlungsvorrichtung 1 umfasst entlang eines mit Pfeilen 5 angedeuteten Beförderungsweges, der in Figuren 1, 2 und 3 im Wesentlichen horizontal von links nach rechts verläuft, hintereinander eine nass-chemische Vorbehandlungszone 7, eine Blaszone 9, eine in Figuren 2 und 3 auch im Detail dargestellte Mikrowellenzone 11 und eine Kühlzone 13. Die Zonen 7, 9, 11 und 13 sind jeweils mit einer quaderförmigen Kabine 15, 17, 19 beziehungsweise 21 umgeben, welches zur jeweils benachbarten Zone 7, 9, 11 beziehungsweise 13 hin geöffnet werden kann. Die Kabine 17 der nass-chemischen Vorbehandlungszone 7 ist in Zufuhrrichtung für die Werkstücke 3, in Figur 1 links, und die Kabine 21 der Kühlzone 13 in Ausfuhrrichtung, in Figur 1 rechts, nach außen zur Umgebung hin öffenbar oder über eine Luftschleuse zugänglich.

Von links führt entlang des Beförderungsweges 5 auf den Kabinenböden ein gerades, zwei parallele Führungsbahnen aufweisendes Fördersystem 23 auf in Figur 3 sichtbaren Stützen 25 in die Kabine 15 der nass-chemischen Vorbehandlungszone 7 hinein, durch diese und die Kabinen 17 beziehungsweise 19 der nachfolgenden Blaszone 9 und Mikrowellenzone 11 hindurch und rechts aus der Kabine 21 der Kühlzone 13 wieder heraus. Auf dem Fördersystem 23 sind bekannte, rechteckige Skids 25 mit in Figur 3 sichtbaren Warenträgern 31, auf denen sich die Werkstücke 3 befinden, entlang des Beförderungsweges 5 durch alle Zonen 7, 9, 11 und 13 hindurch beförderbar. In Figur 3 ist ein Abschnitt der Mikrowellenzone 11 im Detail gezeigt, durch den das Fördersystem 23 verläuft, auf dem sich gerade ein zu denen aus Figur 1 ähnlicher Skid 25 mit zwei vertikalen aus Profilen gefertigten Warenträgern 31 befindet, auf denen ein quaderförmiges Werkstück 3 gelagert ist.

In der nass-chemischen Vorbehandlungszone 7 befinden sich im Detail nicht gezeigte chemische Bäder mit Fettentfernern und Tensiden, in denen die Werkstücke 3 gereinigt und vorbehandelt werden können. Darüber hinaus sind dort ebenfalls im Detail nicht gezeigte Spüleinrichtungen vorgesehen, mit denen die Werkstücke 3 nach der Reinigung und Vorbehandlung mit entionisiertem Wasser gespült werden können. Alternativ kann jede andere bekannte Reinigungsart wie saure Reinigung, CO₂-Eis et cetera eingesetzt werden.

Die Blaszone 9 verfügt über ein nicht dargestelltes Gebläse, mit denen nach der Spülung in der nass-chemischen Vorbehandlungszone 7 auf den Oberflächen der Werkstücke 3 haftendes Wasser größtenteils weggeblasen werden kann, so dass nur noch vereinzelte Wassertropfen auf den Oberflächen haften bleiben.

Die Mikrowellenzone 11 umfasst eine insgesamt mit dem Bezugszeichen 33 versehene Trocknereinrichtung zum Trocknen der nach dem Wegblasen auf den Oberflächen der Werkstücke 3 vereinzelt noch haftenden Wassertropfen.

Die Trocknereinrichtung 33 weist, in Figuren 1 und 2 sichtbar, vier in Richtung des Beförderungsweges 5 hintereinander angeordnete Magnetronringe 35 auf. Jeder Magnetronring 35 umfasst nach innen auf die Werkstücke 3 gerichtete, in einer Ebene senkrecht zur Beförderungsrichtung 5 etwa ringförmig angeordnete Magnetrone 37, wie dies in Figur 3 sichtbar ist. Die Magnetrone 37 sind jeweils paarweise an den beiden Seitenwänden 39 und der Deckwand 41 der Kabine 19 der Mikrowellenzone 11 befestigt. Sie sind so angeordnet, dass sie Mikrowellen zum Inneren der Kabine 19 der Mikrowellenzone 11, also zu den Oberflächen der Werkstücke 3, hin aussenden können.

Die Magnetrone 37 sind über nicht dargestellte Versorgungsleitungen mit einem Schaltschrank 43 verbunden, der sich neben der Kabine 19 der Mikrowellenzone 11, in Figur 2 oben, befindet. In dem Schaltschrank 43 sind ansonsten nicht dargestellte Versorgungsquellen und Steuermittel für die Magnetrone 37 angeordnet.

Durch Ansteuern der Magnetrone 37 werden von diesen Mikrowellen mit einer speziell für die Erhitzung von Wasser optimal geeigneten Wellenlänge erzeugt, die in den Wassertropfen auf den Oberflächen der Werkstücke 3 bevorzugt absorbiert werden. Die Wassertropfen werden durch die Mikrowellen erhitzt und verdampfen rückstandslos, so dass keine Haftwasserverschleppung in die nachfolgende Kühlzone 13 beziehungsweise in die nicht dargestellten, nachfolgenden Prozesszonen erfolgt.

Insbesondere durch die spezielle Anordnung der Magnetrone 37 und die Wahl der Wellenlänge der Mikrowellen wird erreicht, dass die Wassertropfen auf den Oberflächen der Werkstücke 3, auch an schöpfenden Stellen, beispielsweise Senken, und in kapillaren Bereichen, beispielsweise in Löchern, durch die Mikrowellen lokal erhitzt werden und verdampfen. Die Werkstücke 3 selbst, die Warenträger 31 und auch die Skids 25 werden hierbei kaum, das heißt auf weniger als 60°C, erwärmt, da die Mikrowellen im wesentlichen selektiv auf das Wasser wirken. Auf diese Weise wird erreicht, dass eine schnelle Trocknung des auf den Oberflächen der Werkstücke 3 haftenden Haftwassers mit einem sehr hohen energetischen Wirkungsgrad erfolgen kann. Darüber hinaus kann als Nebeneffekt durch die Mikrowellen die Ausgasung des Kunststoffs der Werkstücke 3 verbessert werden.

Zur Kühlung der Trocknereinrichtung 33, insbesondere der Magnetrone 37, mit Kühlwasser ist ebenfalls neben der Kabine 19 der Mikrowellenzone 11, in Figur 2 neben dem Schaltschrank 43, ein Kühlaggregat 45 angeordnet und über nicht dargestellte Kühlleitungen mit der Trocknereinrichtung 33 beziehungsweise nicht dargestellten Kühlummantelungen der Magnetrone 37 verbunden.

Zur nass-chemischen Vorbehandlung der zu lackierenden Oberflächen der Werkstücke 3 werden diese zunächst mit den Skids 25 und den Warenträgern 31 über das Fördersystem 23 taktweise in einem Abstand hintereinander entlang des Beförderungsweges 5 in die nass-chemische Vorbehandlungszone 7 befördert. Dort werden die Werkstücke 3 in den chemischen Bädern mit den entsprechenden Chemikalien behandelt. Die Werkstücke 3 werden dann mit dem entionisierten Wasser gespült, so dass die Oberflächen frei von Behandlungschemikalien sind.

Anschließend werden die Skids 25 und die Warenträger 31 mit den Werkstücken 3 taktweise nacheinander durch die Blaszone 9 transportiert. Dort wird das Wasser auf den Oberflächen größtenteils weggeblasen. Vereinzelte Tropfen von Wasser bleiben hierbei auf den Oberflächen, insbesondere an schöpfenden Stellen oder kapillaren Bereichen, haften.

Daraufhin werden die Skids 25 mit den Werkstücken 3 taktweise nacheinander weiter durch die Mikrowellenzone 11 befördert, wo die restlichen Wassertropfen auf den Oberflächen der Werkstücke 3 nun innerhalb von 3 bis 4 Minuten mit Mikrowellen rückstandsfrei getrocknet werden, so dass weder eine Haftwasserverschleppung stattfindet, noch die Oberflächen aufgrund von durch Wassertropfen verursachten Beschichtungsstörungen nachbearbeitet werden müssen.

Schließlich werden die Werkstücke 3 auf den Skids 25 taktweise nacheinander durch die Kühlzone 13 befördert und dort abgekühlt. Die Vorbehandlung ist damit abgeschlossen.

Die auf den Skids 25 angeordneten, abgekühlten Werkstücke 3 können dann direkt über das Fördersystem 23 einer der Vorbehandlungsvorrichtung 1 nachfolgenden, nicht dargestellten, Lackierstufe zum Lackieren zugeführt werden.

Die Werkstücke 3 können mit der Vorbehandlungsvorrichtung 1 auch lediglich mit Wasser ohne Verwendung von Chemikalien gereinigt werden.

Die Vorbehandlungsvorrichtung 1 und das Verfahren sind auch nicht beschränkt auf die Vorbehandlung von zu lakkierenden Werkstücken 3. Vielmehr können die Werkstücke 3 im Anschluß an die Vorbehandlung auch anders behandelt, beispielsweise auch geklebt oder geschweißt werden.

Die Vorbehandlungsvorrichtung 1 und das Verfahren können auch zur Trocknung von haftendem Restwasser auf Schichten von bereits vollständig trockenem Lack, beispielsweise im Anschluß an eine Reinigung der Lackoberfläche, nach Schleifprozessen verwendet werden.

Die Vorbehandlungsvorrichtung 1 kann auch mehr als eine Trocknereinrichtung 33 aufweisen.

Die Werkstücke 3 können statt taktweise auch kontinuierlich oder reversierend und auch während des Transports rotierend entlang des Beförderungsweges 5 befördert werden.

Statt des Fördersystems 23 mit den Skids 25 kann auch eine andersartige Fördertechnik Verwendung finden.

Die Zonen 7, 9, 11 und 13 müssen auch nicht geradlinig hintereinander, sie können auch entlang einer Kurve oder auch horizontal oder vertikal versetzt angeordnet sein.

Anstelle der Magnetrone 37 können auch andere Mikrowellenerzeuger, insbesondere Mikrowellenröhren, beispielsweise Klystrone, oder auch Mikrowellenhalbleiterbauelemente, eingesetzt werden.

Es können auch weniger als sechs Mikrowellenerzeuger auch in einer anderen Anordnung als ringförmig vorgesehen sein. Die ringförmige Anordnung der Mikrowellenerzeuger, kann auch unter einem Winkel zum Beförderungsweg 5 geneigt sein. Es können auch mehr oder weniger als vier Ringanordnungen verwendet werden.

Die Werkstücke 3 können statt aus Kunststoff auch aus einem anderen Werkstoff, beispielsweise aus Metall, Kohlefaser, Glas, Keramik, einem Verbundwerkstoff oder einem Materialmix, sein.

Der Beförderungsweg 5 für die Werkstücke 3 kann statt durch eine nass-chemische Vorbehandlungszone 7 auch durch mehrere, auch unterschiedliche Vorbehandlungszonen führen.

## Patentansprüche

1. Verfahren zur Oberflächenbehandlung von Werkstücken (3), bei dem die Oberflächen der Werkstücke (3) einer Behandlung mit einer wasserhaltigen Behandlungsflüssigkeit unterzogen und auf den Oberflächen der Werkstücke (3) haftende Behandlungsflüssigkeit getrocknet wird,
**dadurch gekennzeichnet, dass**
die Behandlungsflüssigkeit zuerst durch Anblasen der Werkstücke (3) bis auf tropfenförmige Restmengen von der Oberfläche der Werkstücke (3) entfernt wird, und die tropfenförmigen Restmengen danach mit Mikrowellen entfernt werden, so dass die Behandlungsflüssigkeit, insbesondere das Wasser, rückstandslos entfernt wird.

2. Verfahren nach Anspruch 1, **dadurch gekennzeichnet,**
**dass** die Werkstücke (3) abgekühlt werden, nachdem die noch haftenden Restmengen an Behandlungsflüssigkeit mit Mikrowellen entfernt wurden.

3. Verfahren nach Anspruch 1 oder 2, **dadurch gekennzeichnet, dass** es zur nass-chemischen Vorbehandlung von anschließend zu lackierenden Werkstücken (3) vorgesehen ist.

## Claims

1. Method for the surface treatment of workpieces (3), in which the surfaces of the workpieces (3) are subjected to a treatment with a water-containing treatment liquid and treatment liquid adhering to the surfaces of the workpieces (3) is dried,
**characterised in that**
first the treatment liquid with the exception of drop-shaped remainders is removed from the surfaces of the workpieces (3) by blowing at the workpieces (3), and **in that** afterwards the drop-shaped remainders are removed with microwaves such that the treatment liquid, in particular the water, is removed without leaving any residue.

2. Method according to claim 1, **characterised in that** the workpieces (3) are cooled, after still adhering remainders of treatment liquid have been dried with microwaves.

3. Method according to claim 1 or 2, **characterised in that** is provided for the wet chemical pre-treatment of workpieces (3) that are subsequently to be painted.

## Revendications

1. Procédé de traitement de surfaces de pièces usinées (3), dans lequel les surfaces desdites pièces usinées (3) sont soumises à un traitement à l'aide d'un fluide de traitement renfermant de l'eau, puis du fluide de traitement adhérant auxdites surfaces desdites pièces usinées (3) est séché,
**caractérisé par le fait que**
le fluide de traitement est tout d'abord éliminé de la surface des pièces usinées (3) par projection d'air sur lesdites pièces usinées (3), abstraction faite de quantités résiduelles en forme de gouttes, et lesdites quantités résiduelles en forme de gouttes sont ensuite éliminées par des micro-ondes, de manière à provoquer une élimination totale dudit fluide de traitement, de l'eau en particulier.

2. Procédé selon la revendication 1, **caractérisé par le fait que** les pièces usinées (3) sont refroidies après que les quantités résiduelles de fluide de traitement, encore adhérentes, ont été éliminées par des micro-ondes.

3. Procédé selon la revendication 1 ou 2, **caractérisé par le fait qu'**il est prévu pour le traitement chimique préalable, par voie humide, de pièces usinées (3) devant être laquées dans l'enchaînement.
